# EUROPÄISCHE PATENTSCHRIFT

(11) **EP 0 270 049 B1**
(45) Veröffentlichungstag und Bekanntmachung des Hinweises auf die Patenterteilung: **20.02.1991**
(21) Anmeldenummer: 87117648.3
(22) Anmeldetag: 28.11.1987
(51) Int. Cl.: F24H 1/22

(54) **Heizkessel-Speicherkombination**
Heater incorporating a water tank
Chaudière avec accumulateur incorporé

(30) Priorität: 27.10.1987 DE 3736321; 01.12.1986 DE 3641000
(43) Veröffentlichungstag der Anmeldung: 08.06.1988
(73) Patentinhaber: Viessmann, Hans, Dr., 95030 Hof/Saale (DE)
(72) Erfinder: Viessmann, Hans, Dr., 95030 Hof/Saale (DE)
(74) Vertreter: Wolf, Günter, Dipl.Ing.

(56) Entgegenhaltungen:
- CH-A- 443 604
- CH-A- 629 291
- DE-A- 2 911 020
- FR-A- 1 572 928

## Beschreibung

### Heizkessel-Speicherkombination

Die Erfindung betrifft eine Heizkessel-Speicherkombination, bestehend aus einem wasserführenden Gehäuse, in dem über dem Feuerungsteil der Brauchwasserspeicher angeordnet ist.

Heizkessel-Speicherkombinationen der genannten Art sind bspw. nach der DE-A-2 911 020 bekannt. Derartige Heizkessel-Speicherkombinationen arbeiten bezüglich der Warmwasserbereitung während der Heizperiode auf jeden Fall wirtschaftlich und in der Regel wirtschaftlicher als Brauchwasserbereiter, die neben dem Heizkessel aufgestellt sind und mit Heizwasser beschickt werden müssen. Außerhalb der eigentlichen Heizperiode sinkt jedoch der Wirkungsgrad der Wasserbereitung mit dem Heizkessel in der Regel ab, inbesondere, wenn der Warmwasserspeicher vom Kessel getrennt aufgestellt ist und über eine Ladepumpe erwärmtes Kesselwasser in die Heizflächen des Speichers zur Aufheizung des Brauchwassers gepumpt wird, weil dabei die im Heizkessel verbleibende Restwärme unvermeidbar zum größeren Teil verlorengeht. Dies ist nicht in so hohem Maße der Fall, wenn sich der Speicherbehälter zusammen mit dem Feuerungsteil über diesem in einem gemeinsamen, wasserführenden Gehäuse befindet. Diese bekannte Anordnung des Speicherbehälters über dem Feuerungsteil im gemeinsamen Gehäuse ist jedoch in bezug auf den möglichen Wärmetausch und die zu berücksichtigende Wärmeschichtung im Speicher noch nicht optimal, weil Speicher und Feuerungsteil einfach in einem entsprechend großvolumigen, kastenförmigen Gehäuse übereinander ange ordnet sind. Hierbei ist noch folgendes zu berücksichtigen:

Da die Innenräume der Gehäuse des Feuerungsteiles und des Speicherteiles im Übergangsbereich offen miteinander verbunden sind, strömt der im Feuerungsteil erwärmte Wärmeträger (Wasser) ungehindert nach oben und gibt seine Wärme an das im Speicher befindliche Brauchwasser ab, wobei er nach Wärmeabgabe entsprechend kälter wieder in das Gehäuse des Feuerungsteiles zurückfließt. Diese Zirkulation des Wärmeträgermediums innerhalb der beiden Gehäuseteile erfolgt zumindest im Übergangsbereich aufgrund der offenen Verbindung zwischen diesen beiden Teilen mehr oder weniger ungeordnet, d.h. im Übergangsbereich sind Vermischungen des temperaturunterschiedlichen Wärmeträgers unvermeidlich.

Der Erfindung liegt demgemäß die Aufgabe zugrunde, einen Heizkessel der eingangs genannten Art dahingehend zu verbessern, daß mit konstruktiv sehr einfachen Mitteln bei unmittelbar über dem Gehäuse des Feuerungsteiles befindlichen Speicherteilgehäuse der dem Feuerungsteil am nächsten liegende unterste Gesamtbereich des Speichers mit dem weitgehend unvermischten temperaturhöheren Wärmeträgermedium, das aus dem Feuerungsteil aufsteigt, angeströmt und damit einer Keimbildung bzw. einem Keimerhalt im Speicherteil entgegengewirkt werden kann.

Diese Aufgabe ist mit einem Heizkessel der genannten Art nach der Erfindung durch die im Kennzeichen des Anspruches 1 angeführten Merkmale gelöst. Vorteilhafte Weiterbildungen und spezielle Ausführungsformen für diese Lösung ergeben sich nach den Unteransprüchen. Durch diese Ausbildung wird eine gezielte und erhöhte Anströmung des unteren Speicherbehälterbereiches mit dem Feuerungsteil auf steigendem Heizwasser erreicht, wobei der Restraum bei einer vorteilhaften Weiterbildungsform zwischen Gehäuse und Speicher nach oben immer enger wird, d.h. dadurch gelangen geringere Heizwassermengen nach oben, von denen aber auch schon die enthaltene Wärme auf dem Weg nach oben massiv von unten aus beginnend an den Speicherbehälter abgegeben wird. Damit wird aber der sonst sich einstellenden Temperaturschichtung im Speicherbehälter entgegengewirkt, und außerdem ist das Gesamtaufnahmevolumen des wasserführenden Gehäuses reduziert. Nach unten zum Feuerungsteil rückzirkulierendes Wasser kann dabei aber nur unter Vermeidung einer diffusen Vermischung unmittelbar längs der Leitflächen erfolgen.

Die beiden Gehäuseteile für die Aufnahme des Speichers und des Feuerungsteiles sind bevorzugt zylindrisch ausgebildet. Im taillierten Schachtbereich ist der Übergangsquerschnitt zwischen beiden Gehäuseteilen bevorzugt mit einer Breite bemessen, die maximal dem halben Durchmesser der zylindrischen Gehäuseteile entspricht. Da sich dieser Übergangsquerschnitt, der sich über die ganze Länge des Heizkessels erstreckt, mittig unter dem Speicherbehälter befindet, wird also der darüber befindliche Teil des Speicherbehälters bevorzugt angeströmt und dies mit einer höheren Geschwindigkeit als es der Fall wäre, wenn das wasserführende Gehäuse von unten nach oben einen durchgehend gleichen Querschnitt hätte, ganz abgesehen davon, daß sich dabei kein bevorzugter Anströmbereich für den Speicherbehälter ergäbe. Bezüglich der Wärmeisolation geht die Tendenz auch bei Heizkesseln dahin, den Zwischenraum zwischen wasserführendem Gehäuse und Ummantelungsgehäuse mit geeignetem Kunststoff einfach und insgesamt auszufüllen, wobei man natürlich bemüht ist, auch den auszufüllenden Zwischenraum an allen Stellen so klein wie möglich zu halten, um das Volumen hinsichtlich der erforderlichen Wärmedämmung einerseits so groß wie nötig, andererseits aber so klein wie möglich zu halten. Da bei derterfindungsgemäßen Heizkessel-Speicherkombination im Bereich ihrer Taillierung eine hinsichtlich der Wärmedämmung unnötig große Isolationsmaterialkonzentration entstünde, besteht eine vorteilhafte Weiterbildung darin, daß die beiden äußeren Zwickelräume im Taillienbereich mit je einer Abdeckfläche verblendet sind, was noch näher erläutert wird.

Abgesehen von der durch die erfindungsgemäße Ausbildung möglichen, weitergehenden, unvermischten Aneinandervorbeiführungen der temperaturunterschiedlichen Wärmeträgerströme, hat das Ganze auch noch den Vorteil, daß der Speicher im untersten, also bezüglich des Brauchwassers kältesten Teil unmittelbar und gezielt mit dem heißesten Wärmeträger angeströmt wird, wodurch erreichbar ist, daß dieser Bereich, in dem sich ja immer das kalt zugeführte Brauchwasser befindet, ständig und sehr schnell auf ein höheres Temperaturnivau gebracht werden kann, wodurch in diesem Bereich ein für einen Keimerhalt bzw. für ein Keimwachstum ungünstiges "Temperaturklima" vorliegt, d.h. durch die sehr einfach konstruktiv zu verwirklichende erfindungsgemäße Ausbildung wird einem Keimerhalt bzw. einem Keimwachstum (dabei handelt es sich um sog. Legionellen) entgegengewirkt.

Die erfindungsgemäße Heizkessel-Speicherkombination wird nachfolgend anhand der zeichernischen Darstellung eines Ausführungsbeispieles näher erläutert.

Wie aus Fig. 1 ersichtlich, besteht die Heizkessel-Speicherkombination aus einem wasserführenden Gehäuse 2, in dem über dem Feuerungsteil 4 das Speicherteil 3 horizontal orientiert angeordnet ist. Die Umfangswand 1 des wasserführenden Gehäuses 2 ist dabei zwischen Speicher-und Feuerungsteil3,4beidseitig eingezogen und in Form eines Schachtes 2' tailliert ausgebildet, und der Speicher ist im oberen Gehäuseinnenraum 5 exzentrisch nach oben verlagert angeordnet. Die den Feuerungsteil 4 und das Speicherteil 3 aufnehmenden Gehäuseteile 6,7 sind im Querschnitt vorteilhaft zylindrisch ausgebildet, wobei der Querschnitt 8 des Schachtes 2' zwischen den beiden Gehäuseteilen 6,7 mit einer Breite B bemessen ist, die maximal dem halben Durchmesser D der Gehäuseteile 6,7 entspricht. Durch Anordnung der Leitflächen 25 im Schacht 2' ergibt sich einerseits eine aufströmbeschleunigende Einschnürung im wasserführenden Gehäuse 2 und andererseits ein bevorzugt mittiger, unterer Anströmbereich 14 des Speicherteiles 3 und ferner ein nach oben beidseitig zum Speicherteil 3 immer enger werdender Raum, in den das Heizwasser, vom Feuerungsteil 4 kommend, schon mit reduziertem Wärmeinhalt gelangt, da schon ein wesentlicher Teil der Wärme im unteren Bereich an das Speicherteil 3 abgegeben wird. Vorteilhaft sind die beiden äußeren Zwikkelräume 9 zwischen den Gehäuseteilen 6,7 mit je einer Abdeckfläche 10 verblendet, was bspw. durch einfach angeschweißte dünne Bleche erfolgen kann, wie dies in Fig. 1 gestrichelt angedeutet ist. Dadurch ist im Falle vorgesehener Umschäumung des Gehäuses 2 eine nicht unbeträchtliche Menge an Schaumkunststoff einzusparen. Die sich im taillierten Schachtbereich ergebenden Strömungsverhältnisse sind mit Strömungspfeilen angedeutet.

Da die ganzen beschriebenen Maßnahmen nicht nur der Zirkulationsverbesserung dienen, sondern insbesondere der Keimbildung im Speicher und dem Keimerhalt entgegenwirken sollen, besteht, wie gestrichelt angedeutet, eine vorteilhafte Weiterbildung darin, daß in der Kaltwasserzulaufleitung 30 zum Speicherteil 3 ein automatisch reinigbares Schmutz- und Desinfektionsfilter 31 angeordnet ist.

## Patentansprüche

1. Heizkessel-Speicherkombination, bestehend aus einem wasserführenden Gehäuse (2), in dem über dem Feuerungsteil (4) ein Speicherteil (3) mit Speicher (S) angeordnet ist,
**dadurch gekennzeichnet,**
daß zwischen den den Speicherteil (3) und den Feuerungsteil (4) enthaltenden Gehäuseteilen (6,7) des wasserführenden Gehäuses (2) ein in bezug auf den Querschnitt der Gehäuseteile (6,7) querschnittskleinerer Überströmschacht (2') angeordnet ist und daß längs der seitlichen Schachtwände (2") mit Abstand zu diesen parallele Leitflächen (25) im Überströmschacht (2') angeordnet sind, deren Endränder (25') abgebogen in die wasserführenden Innenräume (5) zwischen Speicher (3) bzw. Feuerungsteil (4) und den jeweils benachbarten Gehäusewänden (1') einragend angeordnet sind.

2. Kombination nach Anspruch 1,
**dadurch gekennzeichnet,**
daß der Übergangsquerschnitt (8) des Überströmschachtes (2') zwischen den beiden Gehäuseteilen (6,7) mit einer Breite (B) bemessen ist, die maximal dem halben Durchmesser (D) der Gehäuseteile (6,7) entspricht.

3. Kombination nach Anspruch 1 oder 2,
**dadurch gekennzeichnet,**
daß die beiden äußeren Zwickelräume (9) zwischen den Gehäuseteilen (6,7) mit einer Abdeckfläche (10) verblendet sind.

4. Heizkessel-Speicherkombination nach einem der Ansprüche 1 bis 3,
**dadurch gekennzeichnet**,
daß der Speicher (S) im Gehäuseteil (6) exzentrisch nach oben verlagert angeordnet ist.

5. Kombination nach mindestens einem der Ansprüche 1 bis 4,
**dadurch gekennzeichnet,**
daß in der Kaltwasserzulaufleitung (30) ein automatisch reinigbares Schmutz- und Desinfektionsfilter (31) angeordnet ist.

## Claims

1. Combination of boiler and store, consisting of a water-carrying housing (2) in which a storage part (3) with a store (S) is arranged above the firing part (4), characterised in that, between the housing parts (6,7) of the water-carrying housing (2) containing the storage part (3) and the firing part (4), there is an overflow shaft (2') which is smaller in cross-section than the housing parts (6,7) and along the lateral shaft walls (2"), at a spacing therefrom, parallel guide surfaces (25) are provided in the overflow shaft (2'), the terminal edges (25') of which are bent back so as to project into the water-carrying inner cavities (5) between the store (3) or firing part (4) and the adjacent housing walls (1').

2. Combination according to claim 1, characterised in that the transitional cross-section (8) of the overflow shaft (2') between the two housing parts (6,7) has a width (B) which corresponds to at most half the diameter (D) of the housing parts (6,7).

3. Combination according to claim 1 or 2, characterised in that the two outer chambers (9) between the housing parts (6,7) are closed off by means of a cover surface (10).

4. Combination of boiler and store according to one of claims 1 to 3, characterised in that the store (S) is arranged so as to be offset eccentrically upwards in the housing part (6).

5. Combination according to at least one of claims 1 to 4, characterised in that an automatically purifiable cleaning and disinfecting filter (31) is mounted in the cold water supply pipe (30).

## Revendications

1. Ensemble combiné chaudière-accumulateur se composant d'un carter de circulation d'eau (2) dans lequel une partie accumulateur (3) avec un accumulateur (S) est disposée au-dessus de la partie formant foyer de chauffe (4), caractérisé en ce qu'entre les parties de carter (6,7) du carter de circulation d'eau (2), renfermant la partie accumulateur (3) et la partie formant foyer de chauffe (4), est disposé un puits de liaison (2') de section plus faible par rapport à la section des parties de carter (6,7), et en ce que dans le puits de liaison (2'), le long des parois de puits latérales (2"), à distance de celles-ci et parallèlement à celles-ci, sont agencés des déflecteurs (25) dont les bords d'extrémité (25') sont coudés en faisant saillie vers l'intérieur des chambres intérieures de circulation d'eau (5) entre les parties accumulateur (3) et foyer de chauffe (4) et les parois de carter voisines (1') correspondantes.

2. Ensemble combiné selon la revendication 1, caractérisé en ce que la section de liaison (8) du puits de liaison (2') entre les deux parties de carter (6,7), présente une largeur (B) qui est au maximum égale à la moitié du diamètre (D) des parties de carter (6,7).

3. Ensemble combiné selon la revendication 1 ou 2, caractérisé en ce que les deux volumes de rétrécissement extérieurs (9) entre les parties de carter (6,7), sont fermés par une surface d'obturation (10).

4. Ensemble combiné chaudière-accumulateur selon l'une des revendications 1 à 3, caractérisé en ce que l'accumulateur (S) est disposé de manière excentrée vers le haut dans la partie de carter (6).

5. Ensemble combiné selon au moins l'une des revendications 1 à 4, caractérisé en ce que dans la conduite d'alimentation en eau froide (30) est agencé un filtre anti-salissures et de désinfection (31), à nettoyage automatique.
